# FASCICULE DE BREVET EUROPEEN

(11) **EP 1 856 946 B1**
(45) Date de publication et mention de la délivrance du brevet: **04.09.2013**
(21) Numéro de dépôt: 06709058.9
(22) Date de dépôt: 10.01.2006
(51) Int. Cl.: H04R 1/44

(54) **HAUT PARLEUR AQUATIQUE A MEMBRANE**
AQUATISCHER LAUTSPRECHER MIT EINER MEMBRAN
AQUATIC LOUDSPEAKER HAVING A DIAPHRAGM

(30) Priorité: 10.01.2005 FR 0500227
(43) Date de publication de la demande: 21.11.2007
(73) Titulaire: Canivenq, Noël, 65380 Lamarque Pontacq (FR)
(72) Inventeur: Canivenq, Noël, 65380 Lamarque Pontacq (FR)
(74) Mandataire: Cabinet Plasseraud
(86) Numéro de dépôt international: PCT/FR2006/000047
(87) Numéro de publication internationale: WO 2006/075083

(56) Documents cités:
- EP-A- 1 063 632
- FR-A- 2 633 480
- US-A- 5 012 457

## Description

La présente invention concerne un haut parleur destiné à être immergé dans l'eau de manière à y propager des sons.

Dans ce domaine des haut parleurs sous-marins ont déjà été proposés en utilisant comme élément de diffusion du son, le quartz.

Pour des problèmes d'étanchéité que l'on peut imaginer, les haut parleurs à membrane avaient toujours été exclus pour diffuser des sons dans l'eau, alors que le quartz présentait l'avantage de pouvoir être enrobé d'une matière plastique isolante, apportant certes les caractéristiques d'étanchéité recherchées, mais offrant en contrepartie une très mauvaise qualité de son.

En fait, les haut parleurs sous-marins à quartz ne restituent pas la bande passante en dessous de 400 Hz, c'est-à-dire les graves et les bas médiums. L'écoute de la musique dans l'eau étant extrêmement sensible, de nature psycho-sensorielle, fait qu'un signal vibro-tactile inexact est refusé et la réaction de tout individu est de sortir de l'eau.

Ce type de haut parleur aquatique a déjà trouvé une application sportive dans la natation synchronisée puis, dans le but de se relaxer, il a été imaginé de transposer cette technique aux piscines, jacuzzis, baignoires, mais le problème restait entier et il était considéré que la voix parlée et une musique de qualité ne pouvaient être diffusées et entendues sous l'eau.

Selon une première phase de la démarche inventive, ce préjugé a été vaincu en estimant que la voix parlée et la musique de qualité pouvaient parfaitement être diffusées et entendues sous l'eau à condition d'utiliser une membrane.

Bien entendu, les membranes traditionnelles qui sont en carton tropicalisé supportant certes l'hygrométrie mais qui n'est en aucun cas immergeable, ne pouvaient être envisagées.

C'est en voulant vaincre ce second préjugé que l'invention a été réalisée, mais la solution devait consister à offrir premièrement une qualité acoustique haute fidélité, c'est-à-dire restituant la bande passante de la fréquence musicale en dessous de 400 Hz à savoir graves et bas médiums, et deuxièmement une étanchéité parfaite.

FR 2633480 décrit un haut-parleur aquatique ayant une membrane circulaire en matière plastique, une chambre interne étanche et une coque en forme de cloche. EP 1063632 décrit un haut-parleur aquatique ayant une chambre étanche, un rebord périphérique et dont le montage de la membrane est obtenu par moulage.

A cet effet, l'invention concerne un haut parleur aquatique du type constitué par un élément de diffusion du son ou membrane , formée par une paroi plane circulaire en matière plastique, qui est associé à une bobine se composant d'un support isolant et d'un bobinage électrique, elle-même en liaison avec un aimant périphérique, de manière à obtenir la transformation d'une tension électrique en une fréquence musicale, comportant une coque en forme de cloche, également en matière plastique, associée d'une part à la membrane par son bord périphérique inférieur ouvert, et d'autre part à l'aimant se logeant au moins partiellement dans une ouverture correspondante ménagée sur le dos de la coque, ces éléments constituant un ensemble définissant entre eux une chambre interne étanche à l'intérieur de laquelle est disposée la bobine électrique en liaison étroite avec la membrane et avec l'aimant, caractérisé en ce que l'ensemble étanche constitué par la membrane, la coque et l'aimant comporte dans sa partie dorsale, opposée à la membrane, une enveloppe assurant une étanchéité supplémentaire et dont la forme est telle à permettre l'obtention d'une directivité optimum du son.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence aux dessins annexés sur lesquels: La figure 1 représente une vue latérale éclatée d'un ensemble de haut parleur, c'est-à-dire membrane-bobine-coque-aimant et d'une enveloppe extérieure, avant assemblage, selon un premier mode de réalisation.

La figure 2 représente un ensemble de haut parleur et enveloppe de protection selon la figure 1 en vue de dessus, montrant des moyens de fixation.

La figure 3 est une vue en perspective et en coupe diamétrale d'un ensemble de haut parleur, c'est-à-dire membrane-bobine-coque-aimant.

La figure 4 est une vue en perspective, partiellement en coupe, d'un ensemble de haut parleur selon la figure 3, avec une enveloppe extérieure, selon un second mode de réalisation.

La figure 5 est une vue latérale schématique d'un haut parleur muni d'une enveloppe selon le mode de réalisation de la figure 4.

La figure 6 est une vue de dessus d'un haut parleur selon la figure 5.

Un haut parleur est traditionnellement constitué par un élément 2 de diffusion du son qui est associé à une bobine 3 se composant d'un support isolant 4 et d'un bobinage électrique 5, elle-même en liaison avec un aimant périphérique 6, de manière à obtenir la transformation d'une tension électrique en une fréquence musicale.

Selon l'invention, l'élément 2 de diffusion du son est une membrane 2 constituée par une paroi plane circulaire en matière plastique, d'épaisseur prédéterminée, apte à produire le son en association avec la bobine 3 et avec une coque 7 en forme de cloche, également en matière plastique, associée d'une part à la membrane 2 par son bord périphérique inférieur ouvert 8, et d'autre part à l'aimant 6 se logeant au moins partiellement dans une ouverture correspondante 9 ménagée sur le dos 7a de la coque 7, ces éléments constituant un ensemble définissant entre eux une chambre interne étanche 10 à l'intérieur de laquelle est disposée la bobine électrique 3 en liaison étroite avec la membrane 2 et avec l'aimant 6.

Comme le montrent bien les figures 1 ou 4, selon des modes de réalisation différents, l'ensemble étanche constitué par la membrane 2, la coque 7 et l'aimant 6 comporte dans sa partie dorsale 7a, opposée à la membrane 2, une enveloppe 11, 12 assurant une étanchéité supplémentaire et dont la forme est telle à permettre l'obtention d'une directivité optimum du son.

Plus particulièrement, selon l'exemple de réalisation des figures 1 et 2, l'enveloppe externe 11 est obtenue par un surmoulage de forme globalement cylindrique ou en forme d'ampoule électrique et comporte des moyens de fixation 13 disposés de manière telle à permettre le montage dudit haut parleur en lieu et place d'un projecteur de lumière subaquatique, en remplacement de son ampoule.

Selon le second exemple de réalisation représenté sur les figures 4, 5 et 6, l'enveloppe externe 12 est obtenue par un surmoulage en forme de coquille saint jacques, pour présenter un plan d'ouverture P dans lequel est apte à s'inscrire la membrane plane 2, tout en autorisant un surmoulage d'épaisseur variable, faible e vers l'avant, relativement plus épais E vers l'arrière, de façon à obtenir une directivité optimum du son.

Selon une autre caractéristique de l'invention, particulièrement bien visible sur la figure 3, la coque 7 est associée à la membrane 2, à proximité de leurs bords périfériques respectifs, par l'intermédiaire d'une lèvre périphérique externe 14 issue de la membrane 2 et obtenue avec celle-ci au cours d'une même opération de moulage d'une matière plastique, ladite lèvre 14 formant un taquet contre la paroi latérale périphérique interne duquel vient en appui par emboîtement la paroi latérale externe de son bord périphérique inférieur 8 de la coque 7.

Par ailleurs, la fixation externe et la retenue axiale de la membrane 2 par rapport à la coque 7 sont réalisées par l'intermédiaire d'un nombre prédéterminé de vis (non représentées) traversant dans une direction radiale le taquet périphérique 14 de la membrane 2 puis le bord périphérique inférieur 8 de la coque 7.

De manière à parfaire l'étanchéité, la membrane 2 définit dans son plan P', au-delà de son taquet périphérique 14, un rebord 15, également périphérique, destiné à retenir un produit d'étanchéité lors de son application sur la zone périphérique inférieure de l'ensemble, constituée par le taquet 14, la base 8 de la coque 7 et les vis.

Selon une autre caractéristique de l'invention, la membrane 2 comporte sur sa face interne une zone formant une cuvette 16 délimitée par deux lèvres concentriques, l'une interne 17 étant destinée à l'emboîtement par l'extérieur du support isolant 4 de la bobine 3, avec un serrage prédéfini, l'autre externe 18, définissant avec la première 17 la cuvette 16 destinée à constituer un réservoir de colle dans laquelle sera immergée l'extrémité périphérique du support: 4 de la bobine 3, celle-ci ayant également été enduite de colle, préalablement à son emboîtement, de manière à obtenir une liaison indissociable avec la membrane 2.

Les essais ont démontré que d'excellents résultats ont été obtenus avec une membrane 2 en matière plastique, d'une épaisseur comprise entre 2 et 4 mm.

En ce qui concerne les matières utilisées, la membrane 2 pourra être réalisée en un plastique polyuréthane armé fibres de verre, alors que la coque 7 pourra par exemple être réalisée en polypropylène chargé.

L'enveloppe quant à elle est réalisée à partir d'une résine silicone.

Ces différents matériaux sont insensibles à l'eau chlorée.

Selon une variante de réalisation non représentée, la membrane 2 et la coque 7 sont obtenues de manière monobloc, au cours d'une même opération de moulage.

## Revendications

1. Haut parleur aquatique du type constitué par un élément de diffusion du son ou membrane (2), formée par une paroi plane circulaire en matière plastique, qui est associé à une bobine (3) se composant d'un support isolant (4) et d'un bobinage électrique (5), elle-même en liaison avec un aimant périphérique (6), de manière à obtenir la transformation d'une tension électrique en une fréquence musicale, comportant une coque (7) en forme de cloche, également en matière plastique, associée d'une part à la membrane (2) par son bord périphérique inférieur ouvert (8), et d'autre part à l'aimant (6) se logeant au moins partiellement dans une ouverture correspondante (9) ménagée sur le dos (7a) de la coque (7), ces éléments constituant un ensemble définissant entre eux une chambre interne étanche (10) à l'intérieur de laquelle est disposée la bobine électrique (3) en liaison étroite avec la membrane (2) et avec l'aimant (6), **caractérisé en ce que** l'ensemble étanche constitué par la membrane (2), la coque (7) et l'aimant (6) comporte dans sa partie dorsale (7a), opposée à la membrane (2), une enveloppe (11, 12) assurant une étanchéité supplémentaire et dont la forme est telle à permettre l'obtention d'une directivité optimum du son.

2. Haut parleur selon la revendication 1, **caractérisé en ce que** l'enveloppe externe (11) est obtenue par un surmoulage de forme globalement cylindrique ou en forme d'ampoule électrique et comporte des moyens de fixation (13) disposés de manière telle à permettre le montage dudit haut parleur en lieu et place d'un projecteur de lumière subaquatique, en remplacement de son ampoule.

3. Haut parleur selon la revendication 1, **caractérisé en ce que** l'enveloppe externe (12) est obtenue par un surmoulage en forme de coquille saint jacques, pour présenter un plan d'ouverture (P) dans lequel est apte à s'inscrire la membrane plane (2), tout en autorisant un surmoulage d'épaisseur variable, faible (e) vers l'avant, relativement plus épais (E) vers l'arrière, de façon à obtenir une directivité optimum du son.

4. Haut parleur selon l'une des revendications 1 à 3, **caractérisé en ce que** la coque (7) est associée à la membrane (2), à proximité de leurs bords périphériques respectifs, par l'intermédiaire d'une lèvre périphérique externe (14) issue de la membrane (2) et obtenue avec celle-ci au cours d'une même opération de moulage d'une matière plastique, ladite lèvre (14) formant un taquet contre la paroi latérale périphérique interne duquel vient en appui par emboîtement la paroi latérale externe de son bord périphérique inférieur (8) de la coque (7).

5. Haut parleur selon la revendication 4, **caractérisé en ce que** la fixation externe et la retenue axiale de la membrane (2) par rapport à la coque (7) sont réalisées par l'intermédiaire d'un nombre prédéterminé de vis traversant dans une direction radiale le taquet périphérique (14) de la membrane (2) puis le bord périphérique inférieur (8) de la coque (7).

6. Haut parleur selon la revendication 5, **caractérisé en ce que** la membrane (2) définit dans son plan (P'), au-delà de son taquet périphérique (14), un rebord (15), également périphérique, destiné à retenir un produit d'étanchéité lors de son application sur la zone périphérique inférieure de l'ensemble, constituée par le taquet (14), la base (8) de la coque (7) et les vis.

7. Haut parleur selon l'une des revendications 1 à 6, **caractérisé en ce que** la membrane (2) comporte sur sa face interne une zone formant une cuvette (16) délimitée par deux lèvres concentriques, l'une interne (17) étant destinée à l'emboîtement par l'extérieur du support isolant (4) de la bobine (3), avec un serrage prédéfini, l'autre externe (18), définissant avec la première (17) la cuvette (16) destinée à constituer un réservoir de colle dans laquelle sera immergée l'extrémité périphérique du support (4) de la bobine (3), celle-ci ayant également été enduite de colle, préalablement à son emboîtement, de manière à obtenir une liaison indissociable avec la membrane (2).

8. Haut parleur selon l'une des revendications 1 à 7, **caractérisé en ce que** la membrane (2) en matière plastique est d'une épaisseur comprise entre 2 et 4 mm.

9. Haut parleur selon la revendication 1, **caractérisé en ce que** la membrane (2) et la coque (7) sont obtenues de manière monobloc au cours d'une même opération de moulage.

## Patentansprüche

1. Wasserlautsprecher von dem Typ, der aus einem Tondiffusionselement oder einer Membran (2) besteht, die von einer kreisförmigen ebenen Wand aus Kunststoff gebildet wird, die mit einer Spule (3) verbunden ist, die sich aus einem isolierenden Träger (4) und einer elektrischen Aufwicklung (5) zusammensetzt und derart mit einem peripheren Magneten (6) verbunden ist, dass eine elektrische Spannung in eine Tonfrequenz umgewandelt wird, umfassend eine Schale (7) in Glockenform, ebenfalls aus Kunststoff, die einerseits über ihren offenen unteren peripheren Rand (8) mit der Membran (2) und andererseits mit dem Magneten (6) verbunden ist, der zumindest teilweise in einer entsprechenden Öffnung (9) angeordnet ist, die auf dem Rücken (7a) der Schale (7) ausgebildet ist, wobei diese Elemente, die eine Einheit darstellen, zwischen sich einen dichten Innenraum (10) definieren, in deren Innenraum die elektrische Spule (3) in enger Verbindung mit der Membran (2) und mit dem Magneten (6) angeordnet ist, **dadurch gekennzeichnet, dass** die von der Membran (2), der Schale (7) und dem Magneten (6) gebildete dichte Einheit in ihrer Rückenwand (7a), gegenüber der Membran (2) eine Umhüllung (11, 12) umfasst, die eine zusätzliche Dichtigkeit sicherstellt und deren Form so gewählt ist, dass eine optimale Gerichtetheit des Tons erreicht werden kann.

2. Lautsprecher nach Anspruch 1, **dadurch gekennzeichnet, dass** die äußere Umhüllung (11) durch ein im Wesentlichen zylindrisches oder glühlampenförmiges Umspritzen erhalten wird und Befestigungsmittel (13) umfasst, die derart angeordnet sind, dass das Befestigen des Lautsprechers anstatt eines Unterwasserscheinwerfers durch Ersetzen von dessen Glühlampe ermöglicht wird.

3. Lautsprecher nach Anspruch 1, **dadurch gekennzeichnet, dass** die äußere Umhüllung (12) durch Umspritzen in Form einer Jakobsmuschel erhalten wird, um eine Ebene (P) der Öffnung zu bilden, in die die ebene Membran (2) eingefügt werden kann, wobei ein Umspritzen unterschiedlicher Dicke möglich ist, dünn (e) nach vorne hin, relativ dicker (E) nach hinten hin, derart, dass eine optimale Gerichtetheit des Tons erhalten wird.

4. Lautsprecher nach einem der Ansprüche 1 bis 3, **dadurch gekennzeichnet, dass** die Schale (7) mit der Membran (2) in der Nähe ihrer jeweiligen peripheren Ränder über eine äußere periphere Lippe (14) verbunden ist, die aus der Membran (2) hervorgeht und mit dieser während des gleichen Formschrittes aus einem Kunststoff erhalten wird, wobei die Lippe (14) einen Riegel bildet, gegen dessen periphere interne Seitenwand die äußere Seitenwand des unteren peripheren Rands (8) der Schale (7) durch Aufstecken zur Anlage kommt.

5. Lautsprecher nach Anspruch 4, **dadurch gekennzeichnet, dass** die äußere Halterung und der axiale Rückhalt der Membran (2) bezüglich der Schale (7) mittels einer vorbestimmten Anzahl an Schrauben erzielt werden, die den peripheren Riegel (14) der Membran (2) und dann den unteren peripheren Rand (8) der Schale (7) in radialer Richtung durchdringen.

6. Lautsprecher nach Anspruch 5, **dadurch gekennzeichnet, dass** die Membran (2) in ihrer Ebene (P') jenseits ihres peripheren Riegels (14) eine ebenfalls periphere Stoßkante (15) definiert, die vorgesehen ist, um ein Dichtmittel während dessen Anwendung auf den unteren peripheren Bereich der Einheit zurückzuhalten, der von dem Riegel (14), der Basis (8) der Schale (7) und den Schrauben gebildet wird.

7. Lautsprecher nach einem der Ansprüche 1 bis 6, **dadurch gekennzeichnet, dass** die Membran (2) auf ihrer Innenseite einen Bereich umfasst, der eine Senke (16) bildet, die von zwei konzentrischen Lippen begrenzt wird, wobei die innere (17) zum Aufstecken von außen des isolierenden Trägers (4) der Spule (3) mit einer vorbestimmten Spannung vorgesehen ist, und wobei die andere äußere (18) mit der ersten (17) die Senke (16) definiert, die ein Klebstoffreservoir bilden soll, in welches das periphere Ende des Trägers (4) der Spule (3) eingetaucht wird, wobei die Spule ebenfalls vor dem Aufstecken mit Kleber überzogen wurde, um eine untrennbare Verbindung mit der Membran (2) herzustellen.

8. Lautsprecher nach einem der Ansprüche 1 bis 7, **dadurch gekennzeichnet, dass** die Membran (2) aus Kunststoff mit einer Dicke zwischen 2 und 4 mm besteht.

9. Lautsprecher nach Anspruch 1, **dadurch gekennzeichnet, dass** die Membran (2) und die Schale (7) einstückig während des gleichen Formschrittes erhalten werden.

## Claims

1. A submersible loudspeaker of the kind consisting of a sound-diffusion element, or diaphragm (2) formed of a plastic circular planar wall associated to a coil (3) composed of an insulating support (4) and an electrical coil (5), being connected to a peripheral magnet (6) to obtain the transduction of an electric voltage to a musical frequency; comprising a bell-shaped shell (7) also being made of plastic, being on one side connected to the diaphragm (2) at its open lower peripheral edge (8), on the other side to the magnet (6) at least partially inserted into a corresponding opening formed in the back portion (7a) of the shell (7), these elements constituting an assembly forming between them a watertight internal chamber (10) wherein the electrical coil (3) is provided and inter-connected with the diaphragm (2) and the magnet (6), wherein the watertight chamber, constituted by the diaphragm (2), the shell (7) and the magnet (6), is provided on its back portion (7a) opposite to the diaphragm (2), with a casing (11, 12) ensuring an additional watertightness, and whose shape is such that it allows the obtaining of an optimal directivity of the sound.

2. A loudspeaker in accordance with claim 1 wherein the external casing (11) is a cylindrically or light bulb-shaped cast molding being provided with fastening devices (13), arranged in such a manner as to allow the securing of said loudspeaker at the same place as a submersible light projector, for replacing its bulb.

3. A loudspeaker in accordance with claim 1, wherein the external casing (11) is a scallop-shaped cast molding, presenting an opening plane (P) into which can be inserted the planar diaphragm (2), which permits a cast molding of variable thickness, thin (e) towards the front, relatively thicker (E) towards the rear, in such a manner as to obtain an optimum directivity of its sound.

4. A loudspeaker in accordance with any of the claims 1 to 3, wherein the shell (7) is connected to the diaphragm (2) near their respective peripheral borders by means of an external peripheral lip (14) protruding from the diaphragm (2) and obtained with the latter from the same casting operation, said lip (14) forming a catch against an internal peripheral side wall which bears by interlocking an external side wall of its lower peripheral edge (8) of the shell (7).

5. A loudspeaker in accordance with claim 4, wherein external fastening and axial retaining of the diaphragm (2) with respect to the shell (7) are effectuated by means of a predetermined number of screws, that traverse in a radial direction the peripheral lip of the diaphragm (2) and then the lower peripheral edge (8) of the shell (7).

6. A loudspeaker in accordance with claim 5, wherein the diaphragm (2) presents a plane (P'), beyond its peripheral lip (14) forming a peripheral flange (15) to maintain a watertightness product during application on the lower peripheral area of the assembly constituted by the lip (14), the edge (8) of the shell (7) and the screws.

7. A loudspeaker in accordance with any of claims 1 to 6, wherein the diaphragm (2) is provided on an internal side with a saucer-type area delimited by two concentric lips of which an internal lip (17) is intended to engage the insulating support (4) of the coil (3) from the outside with a predefined tightening, while an external (18) constitutes with the first one (17) a container for adhesive into which will be submerged the peripheral extremity of the support (4) of the coil (3) to which, prior to its interlocking, adhesive was also applied in order to obtain an inseparable bond with the diaphragm (2).

8. A loudspeaker in accordance with any of claims 1 to 7, wherein the plastic diaphragm (2) has a thickness of between 2 and 4 millimeters.

9. A loudspeaker in accordance with claim 1, wherein the diaphragm (2) and the shell (7) consist of one single piece obtained from the same casting operation.
